# EUROPÄISCHE PATENTSCHRIFT

(11) **EP 0 253 248 B1**
(45) Veröffentlichungstag und Bekanntmachung des Hinweises auf die Patenterteilung: **23.05.1990**
(21) Anmeldenummer: 87109657.4
(22) Anmeldetag: 06.07.1987
(51) Int. Cl.: A63B 21/08, A63B 21/22

(54) **Trainingsgerät**
Training apparatus
Appareil d'exercice

(30) Priorität: 09.07.1986 DE 3623144; 30.12.1986 DE 3644764
(43) Veröffentlichungstag der Anmeldung: 20.01.1988
(73) Patentinhaber: Schnell, Josef, D-86565 Peutenhausen (DE)
(72) Erfinder: Schnell, Josef, D-86565 Peutenhausen (DE)
(74) Vertreter: Glöser, Otto

(56) Entgegenhaltungen:
- WO-A-81/00967
- DE-A- 3 314 328
- DE-A- 3 532 445
- US-A- 4 509 746
- US-A- 4 546 967

## Beschreibung

Die Erfindung bezieht sich auf ein Trainingsgerät, das im wesentlichen aus einem am Boden ruhenden Gestell, einem vom Gestell getragenen Widerlager für den Trainierenden und einer Trainingskurbel besteht, wobei letztere über ihre Welle mittelbar, z.B. über ein Getriebe, oder unmittelbar mit einem mit Wechselgewichten ausgestatteten, der Kurbel gegenüberliegenden Arm in Triebverbindung steht und diese Verbindung zwecks Änderung der Winkelstellung zwischen Kurbel und Arm lösbar ist.

Ein Trainingsgerät der eingangs erwähnten Art, jedoch ohne Möglichkeit die Winkelstellung zwischen der Trainingskurbel und dem gegenüberliegenden Arm zu verändern, ist in der DE-PS 2 213 440 beschrieben. Dort ist im wesentlichen angestrebt, daß die Wechselgewichte innerhalb eines Bewegungsbereiches der Kurbel über 180_{°} auf letztere eine etwa gleichmäßige Gegenkraft ausüben. Die erwähnte Änderung der Winkelstellung zwischen Kurbel und Arm ist der DE-PS 2 716 281 zu entnehmen. Diese bekannten Geräte haben sich zwar in der Praxis verhältnismäßig gut bewährt, jedoch muß eingeräumt werden, daß die Trainingsmöglichkeiten erweiterungsbedürftig sind, d.h. man braucht mehrere Geräte, wenn man die einzelnen Muskeln bzw. Muskelgruppierungen eines menschlichen Körpers trainieren will. Dieser Umstand hat auch zu den sogenannten Trainingsstraßen (vgl. DE-PS 2 716 281) geführt, bei denen an sich gleichartige, aber für verschiedene Trainingsbewegungen hergerichtete Geräte in Reihe oder bogenförmig angeordnet werden. Diese Art, die Trainingsmöglichkeiten zu erweitern, erfordern aber nicht nur große zur Verfügung stehende Räume, sondern auch einen erheblichen finanziellen Aufwand.

Ähnliche Verhältnisse herrschen bei dem Übungsgerät gemäß der DE-A 3 314 328. Dort sind zwar mit einem einzigen Gerät mehrere Übungen möglich, jedoch vermag die gewählte Konstruktion eine Trainingsstraße nicht zu ersetzen, d.h. nach wie vor müssen mehrere Geräte beschafft werden, wenn man die einzelnen Muskeln bzw. Muskelgruppierungen eines menschlichen Körpers optimal trainieren will.

Der vorliegenden Erfindung liegt daher die Aufgabe zu Grunde, ein Trainingsgerät zu schaffen, das allein eine Vielzahl von Trainingsmöglichkeiten für die einzelnen Muskeln bzw. Muskelgruppierungen eines menschlichen Körpers bietet, ohne daß dazu große Räume und/oder ein untragbarer finanzieller Aufwand erforderlich sind.

Diese Aufgabe wird durch die Maßnahme gemäß dem kennzeichnenden Teil des Hauptanspruches gelöst. Durch die Ausbildung des herkömmlichen Trainingsgerätes als Vielzweckgerät wird nicht nur die Vielzahl der früher erforderlichen Geräte auf ein Minimum, d.h. auf ein einziges Gerät reduziert, sondern es wird auch - wie gefordert - der notwendige Raumbedarf ganz wesentlich abgesenkt, ganz abgesehen davon, daß der finanzielle Aufwand auf ein Maß absinkt, der gegenüber dem Aufwand von Trainingsstraßen durchaus tragbar erscheint. Als vorteilhaft kommt auch noch hinzu, daß der jeweils Trainierende die ihm zum Trainieren zur Verfügung stehende Zeit voll auszunützen vermag, ohne für das Training nutzlose Wege zurücklegen zu müssen. Wesentlich und von Vorteil bei dem erfindungsgemäßen Gerät ist es auch, daß durch die lageveränderbare Anordnung des Widerlagers, durch Änderung der Last, durch Versatz der Kurbel usw. der jeweils Trainierende mit wenigen Handgriffen das Gerät auf seine Bedürfnisse bzw. auf ein Beintraining, auf ein Training der Bauch-oder Rückenmuskulatur, auf Armtraining usw. umzustellen vermag, worauf noch näher eingegangen wird.

Um das jetzt einzige Trainingsgerät selbst wirtschaftlich zu gestalten, ist es zweckmäßig, nach Anspruch 2 vorzugehen. Bei dieser Bauart ist die Einfachheit bestechend, die neben den wirtschaftlichen Vorteilen auch noch eine hohe Langlebigkeit und Funktionssicherheit mit sich bringt, ohne die Handhabung zu erschweren.

Damit das lageveränderbare Widerlager auch in der einmal gewählten Lage verbleibt, empfiehlt sich die Maßnahme gemäß Anspruch 3. Durch die Profilierung wird die Trainingssicherheit wesentlich erhöht, also die Unfallgefahr abgesenkt.

Da die einzelnen Trainingsmöglichkeiten nicht nur verhältnismäßig kleine Widerlager,sondern auch eine Art Bank oder Liege erfordern,wird nach der Erfindung empfohlen, die Lehre gemäß Anspruch 4 anzunehmen. Dadurch ist es möglich, daß ein Trainierender nicht nur im Sitzen oder im Stehen an der Kurbel trainieren kann, sondern auch auf dem Bauch oder am Rücken liegend,wobei es zweckmäßig erscheint, daß die Verlängerungen leicht nach oben oder unten streben, wozu auf die Maßnahme nach Anspruch 5 verwiesen wird.

Da es bekanntlich bei Trainingsgeräten im Hinblick auf gefährliche Überlastungen der Muskeln usw. stets von Vorteil ist, neutrale Zonen zu haben, d.h. Bereiche, in denen keine Kraft auf den Trainierenden ausgeübt werden kann, andererseits aber bei dem erfindungsgemäßen Vielzweckgerät wegen der unterschiedlichen Stellungen des gewichtsbeiasteten Armes die bereits erwähnte Lageveränderbarkeit des Anschlages für den Arm erforderlich ist, kommt es darauf an, auf einfache Weise die Lageveränderbarkeit schnell und Gefahren verhindernd vorzunehmen. Dies ist dann gegeben, wenn nach Anspruch 6 vorgegangen wird. Dabei wirkt der elastische Klotz harten, den Verschleiß fördernden Schlägen und auch dem damit verbundenen lästigen Lärm entgegen.

Da bei einigen Trainingsarten der Trainierende sitzen oder liegen muß, ist eine Ausgestaltung nach Anspruch 7 vorgesehen.

Wenn man die Ausleger des Widerlagers und/oder des Anschlages anders als zuvor beschrieben an dem wandartigen Teil festlegen will, empfiehlt es sich, nach der Lehre des Anspruches 8 vorzugehen. Diese Bauart ist ebenfalls sicher, d.h. es kann nicht vorkommen, daß sich ein Ausleger ungewollt löst und eine Unfallgefahr heraufbeschwört.

Zur des öfteren verlangten Lagesicherung der

Zur des öfteren verlangten Lagesicherung der einsteckbaren Ausleger wird nach der Erfindung vorgeschlagen, sich der Maßnahmen gemäß Anspruch 9 zu bedienen.

Um dem jeweils Trainierenden Gelegenheit zu geben, das erfindungsgemäße Gerät auf die von ihm gewünschte Trainingsart ohne Fremdhilfe umstellen zu können, wird auf die erfinderischen Maßnahmen gemäß Anspruch 10 verwiesen. Für die Praxis bedeutet dies, daß das Gerät mit einer Art Gebrauchsanweisung versehen ist, welche die Selbstbedienung und/oder richtige Einstellung wesentlicht erleichtert.

Da bekanntlich Belastungsgewichte - ohne die Gegenkraft eines Trainierenden - die Trainingskurbel in eine Stellung bringen, die das Ein- und auch das Aussteigen aus dem Gerät nicht selten erheblich erschweren, hat sich der Erfinder Gedanken zur Abhilfe gemacht, die darin bestehen, daß das erfindungsgemäße Gerät eine Einsteighilfe aufweist, wie dies in Anspruch 11 festgehalten ist.

Wiederum im Hinblick auf die "Eindämmung" von Unfallgefahren wird die Maßnahme nach Anspruch 12 empfohlen. Dadurch ist es unmöglich, daß bei zu heftigen und unkontrollierten Trainingsbewegungen sich der Arm mit den Belastungsgewichten gewissermaßen überschlägt, was zu Muskel- oder Bänderrissen und/oder sogar zu Knochenbrüchen führen könnte.

Wie schon angedeutet, sind für manche Trainingsarten das veränderbare Widerlager und ein Sitz nicht ausreichend, so daß nach der Erfindung zur Vervollkommnung eine Trainingsbank beigezogen werden sollte, wobei es darauf ankommt, diese in sinnvoller Weise mit dem Vielzweckgerät zu verbinden. Dies ist dann gelöst, wenn man sich die Lehre nach Anspruch 13 zunutze macht. Durch die besonderen Anschlüsse ist es möglich, die Lage der Trainingsbank ganz wesentlich zu verändern, wodurch die Trainingsmöglichkeiten vermehrt werden, also das Ziel der Erfindung, nämlich ein echtes Vielzweckgerät zu schaffen, deutlich unterstrichen wird. Wenn man sich weiter der Lehren der Ansprüche 14 bis 17 bedient, erhält man ein Trainingsgerät, das tatsächlich allen Ansprüchen genügt, ohne daß dafür ein unzumutbarer Bauaufwand anfällt. Besonders hervorzuheben ist dabei, daß die beiden Teile der Liegegelegenheit unabhängig voneinander schräggestellt werden können und die ganze Bank mühelos um 180_{°} gewendet an das Gerät angesetzt werden kann. Widerlager, Sitz und Trainingsbank, die noch dazu in ihren Lagen veränderbar sind, stellen demnach wesentliche Teile des erfindungsgemäßen Trainingsgerätes dar.

In der Zeichnung ist die Erfindung beispielsweise veranschaulicht. Außerdem sind einige (nicht alle) Trainingsmöglichkeiten bildlich dargestellt, auf die ausdrücklich als zur Erfindung gehörig verwiesen wird, wie auch Teile der Zeichnungsbeschreibung als erfindungswesentlich angesehen werden.

Es zeigen:
Figur 1 das erfindungsgemäße Trainingsgerät, kurbelseitig betrachtet, ohne Widerlager;
Figur 2 das gleiche Gerät in Oberansicht, jedoch mit Widerlager;
Figur 3 eine schematisierte Darstellung möglicher Widerlager-Stellungen mit und ohne Verlängerungen;
Figuren 4 bis 12 verschiedene Trainingsmöglichkeiten in vereinfachter Darstellung;
Figur 13 ein der Bauart nach Figur 1 ähnliches Trainingsgerät, kurbelseitig betrachtet, jedoch um Einzelheiten ergänzt;
Figur 14 das Gerät nach Figur 13, jedoch von der anderen Seite betrachtet, mit Einsteighilfe und Überschlagsicherung;
Figur 15 eine Erläuterungsdarstellung für die Einsteighilfe und für die Uberschlagsicherung;
Figur 16 eine zum Trainingsgerät gehörige besondere Trainingsbank in Seitenansicht;
Figur 17 eine Erläuterungsdarstellung für das Getriebe des Trainingsgerätes;
Figur 18 eine Hakenbefestigung von Auslegern an einem plattenartigen Teil und
Figur 19 einen Schnitt längs der Linie XIX-XIX der Figur 18.

Wie sich aus den Figuren 1 bis 3 ergibt, hat das erfindungsgemäße Trainingsgerät 1 eine bockähnliche Gestalt, dessen Gestell 2 mit Standschienen 3, 4 ausgestattet ist. Außerdem weist das Gestell einen wandartigen Teil 5 auf, dessen Seitenteile 6, 7 Lagerzwecken dienen.

Zwischen den Seitenteilen 6, 7 befindet sich ein Getriebe 8, das zwei miteinander kämmende Zahnräder enthält, deren Tragwellen mit 9, 10 bezeichnet sind. Die nicht dargestellten Zahnräder sind so bemessen, daß sich von der Welle 9 zur Welle 10 ein Untersetzungsverhältnis von etwa 1 : 2 ergibt, d.h., bei einem Winkelweg der Welle 9 um 180_{°} beträgt der Winkelweg der Welle 10 etwa 90_{°}.

Die Welle 9 trägt eine Kurbel 11, deren eigentliche Kurbel 12 rundum gepolstert ist. Die Welle 10 ist mit einem Arm 13 ausgestattet, der auf einem am freien Ende angeordneten Wellenstummel 14 Wechselgewichte 15 trägt. Durch Axialverschiebung der Welle 9 lassen sich die Winkelstellungen zwischen der Kurbel 11 und dem Arm 13 in beliebigen Grenzen verändern.

Auf der Seite der Kurbel 11 des Gerätes 1 befindet sich ein Widerlager 16, das aus einer Abpolsterung und einem nicht sichtbaren Rahmen besteht. Der Rahmen des Widerlagers 16 ist mit einem Ausleger 17 ausgestattet, der in eine Halterung 18 der Wand 5 eingesteckt und dort gegebenenfalls lagegesichert ist. In der Wand 5 befinden sich weitere Halterungen 19, 20, 21, so daß es möglich ist, das Widerlager 16 in die in Figur 3 angedeuteten Stellungen zu bringen. Eine weitere Neigungsänderung des Widerlagers 16 ist dann möglich, wenn der Ausleger 17 dreh-, aber sperrbar mit dem Widerlager 16 verbunden ist.

In den Figuren 2 und 3 erkennt man ferner, daß in den Rahmen des Widerlagers 16 Verlängerungen 22 einsteckbar sind, die Abknickungen aufweisen, so daß sie vom Widerlager 16 aus einmal leicht nach unten und zum. anderen leicht nach oben gerichtet sein können. Die Verlängerungen, die ebenfalls abgepolstert sind, sind an beiden Seiten des Widerlagers 16 verwendbar und können lagegesichert sein bzw. sind lagegesichert.

Auf der Seite des Armes 13 sind in dem wandartigen Teil 5 Aussparungen 23 vorgesehen, die ähnlich wie die Halterungen 18 bis 21 von Hohlprofilen bzw. von vierkantigen Rohrstücken gebildet sind, jedoch sind sie längs eines Kreisbogens angeordnet, der konzentrisch zur Welle 10 verläuft. In diese Aussparungen 23 ist ein Ausleger 24 eines z.B. aus einem elastischen Klotz bestehenden Anschlages 25 einsteckbar, der die Bewegung des Armes 13 in einer der beiden Richtungen sperrt.

Gemäß Figur 4 sitzt ein Trainierender 26 auf einem Sitz 27 (vgl. auch die Figuren 1 und 2) und das Widerlager 16 ist gegenüber seinem Ausleger 17 um 90_{°} gedreht und mit letzterem in die Halterung 20 (vgl. Fig. 3) eingeschoben. Der Trainierende 26 hat seine Arme 28 auf das Widerlager 16 gelegt und bewegt die eigentliche Kurbel 12 in Richtung des gestrichelten Pfeiles. Da die Gewichte 15 dieser Bewegung entgegenwirken, wird der Biceps trainiert.

Will man den Triceps trainieren, muß gemäß Figur 5 vorgegangen werden, wobei naturgemäß der Gewichtsarm 13 in Gegenrichtung wirksam sein muß.

Gemäß den Figuren 6 und 7 ist das Widerlager 16 mit seinem sich in Normalstellung befindlichen Ausleger 17 in der Halterung 21, auch 18 wäre denkbar (vgl. Figur 3), verankert und der Trainierende 26 liegt nicht nur auf dem Widerlager 16, sondern auch auf der nach unten abgeknickten Verlängerung 22. Bei beiden Figuren und entsprechenden Lagen der eigentlichen Kurbel 12 wird die Schultermuskulatur gefordert, wobei es dem Trainierenden 26 überlassen bleibt, wie er auf die eigentliche Kurbel 12 einwirkt.

Wenn man das sogenannte Beinstreckertraining (Figur 8) ausführen will, sitzt der Trainierende 26 wieder auf dem Widerlager 16, das in der Halterung 19 ruht.

Für das Beugen liegt der Trainierende 26 mit dem Gesicht nach unten (Figur 9) auf dem Widerlager 16 und einer leicht nach unten gerichteten Verlängerung 22. Das Widerlager 16 ist hier in der Halterung 19 gehalten.

Für das Bauchmuskel- und Rückenmuskeltraining empfehlen sich die Anordnungen gemäß den Figuren 10 und 11. Die Widerlager 16 ruhen hier in den Aussparungen 18. Die gegebenenfalls abgepolsterten Rollen 29 sind reine Widerlager.

Für ein Hüftmuskeltraining (Figur 12) eignet sich ein um den Teil 22 verlängertes Widerlager 16, das in der Halterung 18 ruht. In der Kniebeuge wird die eigentliche Kurbel 12 wirksam. Wenn die Kurbel 12 auf den Knien ruht, kann hier auch in Gegenrichtung des Pfeiles trainiert werden.

Zu den Figuren 1 und 2 ist noch nachzutragen, daß in einem Querteil 30 unterschiedlich große Schlitze 31 vorgesehen sind, welche der Aufnahme von Wechselgewichten 15 dienen.

In Figur 13 sind die Halterungen 18 bis 21 anders (gewissermaßen spiegelbildlich) verteilt angeordnet, wodurch es nicht mehr erforderlich ist, den Ausleger 17 winkelverstellbar mit dem Widerlager 16 zu verbinden. Außerdem sind die Wellen 9, 10 des Getriebes 8 bzw. letzteres nach rechts versetzt. Des weiteren besteht ein Unterschied darin, daß der Sitz 27 bzw. das Widerlager 16 durch eine Trainingsbank 16a ersetzt ist, auf die noch näher eingegangen wird. Hier sei lediglich erwähnt, daß der dem Gerät 1 nahe Standfuß 32 mit Anschlüssen 33, 34 ausgestattet ist, die sich in entsprechende Aufnahmender Standschienen 3, 4 einstecken und mit Knebelschrauben 35, 36 festlegen lassen. Man erkennt, daß die Trainingsbank 16a zahlreiche Variationsmöglichkeiten zuläßt.

Die Figur 13 zeigt ferner, daß sich um die Welle 9 der Kurbel 11 eine Einstellscheibe 37 erstreckt, die in fester Verbindung mit dem Seitenteil 6 des wandartigen Teiles 5 steht. Außerdem trägt der Seitenteil 6 einen Aufkleber 38. Auf die Bedeutung der Einstellscheibe 37 und des Aufklebers 38 wird noch näher eingegangen. Das gleiche gilt für die Umrahmungen 39 bis 42 der Halterungen 18 bis 21. In diesem Zusammenhang sind auch die Umrahmungen 43 der Aussparungen 23 der Figur 14 von Bedeutung; die Umrahmungen 39 bis 43 könnten auch durch andere Markierungen 44 ersetzt sein, wie eine solche in Figur 14 erkennbar ist.

Mit 45 sind im Seitenteil 6 der Figur 13 Bohrungen bezeichnet, durch die hindurch der Ausleger 24 des Anschlages 25 mit Hilfe einer Knebelschraube 46 unfallsicher festlegbar ist. Auch der Ausleger 17 des Widerlagers 16 ist mit einer Knebelschraube 47 festlegbar, welche Bohrungen 48 des Seitenteiles 7 der Figur 14 durchsetzt und in eine Abdeckelung des Auslegers 17 eingeschraubt ist, wenn es sich beim Ausleger 17 um ein Hohlprofil handelt.

Die Erläuterungsdarstellungen gemäß Figur 15 zeigt in Verbindung mit der Figur 14, daß dem Gerät 1 eine Einsteighilfe 49 zugeordnet ist. Diese besteht aus einer am wandartigen Teil 5 gelagerten Welle 50 mit Handgriff 51 und zwei nach unten gerichteten Armen 52. Diese Arme 52 durchsetzen geschlitzte Führungen 53,welche Bolzen 54 aufnehmen, die ebenfalls von den Armen 52 durchsetzt werden. Wenn also der Griff 51 in Richtung des Pfeiles 55 geschwenkt wird, gelangen die Bolzen 54 in eine Lage, in welcher sie den Arm 13 abzustützen vermögen, wie dies in Figur 14 durch gestrichelte Linien gezeigt ist. Außerdem ist dem Arm 13 eine Überschlagsicherung 56 zugeordnet, die wegen der Festigkeit von oben gesehen eine trapezförmige Gestalt hat und zwei Abkantungen 57, 58 aufweist, von denen die eine 58 der Befestigung am wandartigen Teil 5 dient, während die Abkantung 57 schnabeiartig in die Kreisbahn des Armes 13 ragt und so ein Überschlagen des Armes 13 verhindert (vgl. hierzu die strichpunktierten Linien in Figur 14). Es versteht sich, daß die Uberschlagsicherung 56 kräftig, z.B. aus Kesselblech ausgeführt ist, um den gegebenenfalls zu erwartenden harten Anschlägen gewachsen zu sein.

Aus der Figur 16 ergibt sich, daß die Trainingsbank 16a eine von zwei abgepolsterten Teilen 59, 60 gebildete Liegegelegenheit 61 aufweist. Außerdem ist ein Längsholm 62 zu erkennen, der einmal an dem Standfuß 32 und zum anderen an einem Querhaupt 63 angreift, wobei letzteres auf Standfüßen 64, 65 ruht, die deckungsgleich hintereinander liegen. Alle Füße sind mit Bodenschwellern 66, 67 ausgestattet.

Die Teile 59, 60 der Liegegelegenheit 61 sind unabhängig vom Längsholm 62 durch ein Scharniergelenk 68 miteinander verbunden. Der Teil 59 sitzt auf einer U-Form 69, welche den Längsholm 62 mit Gleit- bzw. Schiebesitz übergreift. Die U-Form 69 ist mit Bohrungen 70 ausgestattet, die Bohrungen 71 des Längsholmes 62 gleichartig sind. Die U-Form 69 selbst hat eine größere Tiefe als der Holm 62 hoch ist, wodurch sich eine gute Führung auf dem Holm 62 ergibt.

Die rückwärtigen Füße 64, 65 tragen deckungsgleich Führungen 72, 73, welche der Aufnahmevon Trägerstangen 74, 75 dienen, die ihrerseits mit Bohrungen 76, 77 ausgestattet sind und der Aufnahme eines Querbolzens 78 dienen.

In der Figur 16 befinden sich die Teile 59, 60 der Liegegelegenheit 61 in einer Ebene und sind durch einen Vorstecker 79 lagegesichert, zumal die U-Form 69 auf den Längsholm 62 paßt und auch das Gelenk 68 seitenstabil ist. Seitliche Kippmomente der Liegegelegenheit 61 sind auch deshalb nicht zu befürchten, weil der Teil 60 zusätzlich auf dem Querholm 63 zur Auflage kommt. Durch die gestrichelten Linien 80, 81 ist angedeutet, daß man mit Hilfe des Vorsteckers 79,der Bohrungen 70, 71 und der Querstange 78 die verschiedenartigsten Neigungen der Teile 59 und 60 der Liegegelegenheit 61 erhalten kann, die auch spiegelbildlich zu erreichen sind, wenn man anstatt des Anschlusses 33 den Anschluß 34 verwendet. Daß dadurch die Trainingsmöglichkeiten variabler gestaltet und ihre Anzahl vermehrt werden, versteht sich von selbst.

Die Figur 17 verdeutlicht das Innere des schon in Figur 1 angedeuteten Getriebes 8. Man erkennt, daß durch Verschieben der Welle 9 gemäß des Doppelpfeiles 82 die Zahnräder 9a, 10a miteinander kämmen oder außer Eingriff gelangen. Zum besseren Verständnis sind die entsprechenden Bezugszahlen früherer Figuren in die Darstellung gemäß Figur 17 aufgenommen worden. Das gleiche gilt für die Figuren 18 und 19, wo die Ausleger 17, 24 für das Widerlager 16 und den Anschlag 25 in Hakenformen 83 übergehen, die Schlitze 84 aufweisen und damit die Seitenteile 6, 7 übergreifen. Die Aussparungen 18, 23 sind hier schlitzartig und so gestaltet, daß die Hakenformen 83 eingebracht werden können. Auch ist dafür gesorgt, daß sich die Ausleger 17, 24 in den schlitzartigen Aussparungen 18, 23 nicht verdrehen können. Außerdem ist bei 85 angedeutet, daß die Hakenformen 83 in ihren Endlagen mit einem Rastbolzen oder mit einer Schraube gesichert werden können.

Wenn es auch grundsätzlich möglich ist, daß ein Trainierender 26 sich seine Ubungen selbst aussucht und so das Vielzweckgerät 1 weitgehend nutzt, erscheint es im Hinblick auf eine volle Nutzung und auf maximale Trainingserfolge für die Hauptmuskulatur eines Menschen zweckmäßig, nach bestimmten Methoden vorzugehen, wozu die Einstellscheibe 37 und der Aufkleber 38 wertvolle Dienste leisten. Auf dem Aufkleber 38 sind nämlich in den einzelnen Kästchen 86 die Trainingsmöglichkeiten, z.B. diejenigen der Figuren 4 bis 12 zeichnerisch dargestellt. Die Ecken 87 der Kästchen 86 sind farbig gehalten und die Farben erscheinen auch an den Umrahmungen 39 bis 42 und auf voluminösen bzw. breiten und beschrifteten Breitpfeilen 88 der Einstellscheibe 37, so daß der Benutzer 26 weiß, in welche Halterung er den Ausleger 17 für eine bestimmte Übung einsetzen muß. Da die Schriften auf den Breitpfeilen die einzelnen Übungen bezeichnen und aus verschiedenfarbigen Buchstaben zusammengesetzt sind, wird dem Benutzer 26 ein Hinweis gegeben, in welche ebenfalls farbgekennzeichnete (entsprechend der Buchstabenfarbe) Aussparung 23 der Ausleger 24 des Anschlages 25 einzusetzen ist. Die entkuppelte Trainingskurbel 11 wird in etwa an der Stelle mit dem Gewichtsarm 13 in Triebverbindung gebracht, an der sich die Kurbel 11 im Bereich des Pfeiles der gewünschten Übung befindet. Unterstützt wird diese Einstellung durch eine 360_{°}-Einteilung (nicht dargestellt) am Rande der Scheibe 37, wobei diese Einteilung auch Feinjustierungen zuläßt.

## Patentansprüche

1. Trainingsgerät (1), das im wesentlichen aus einem am Boden ruhenden Gestell (2), einem vom Gestell (2) getragenen Widerlager (16) für den Trainierenden (26) und einer Trainingskurbel (11) besteht, wobei letztere über ihre Welle (9) mittelbar, z.B. über ein Getriebe (8), oder unmittelbar mit einem mit Wechselgewichten (15) ausgestatteten, der Kurbel (11) gegenüberliegenden Arm (13) in Triebverbindung steht und diese Verbindung zwecks Änderung der Winkelstellung zwischen Kurbel (11) und Arm (13) lösbar ist, gekennzeichnet durch die Ausführung des Trainingsgerätes (1) als Vielzweckgerät, indem das Widerlager (16) für den Trainierenden (26) an oder in einem aufrechten und wandartigen Teil (5) des Gestells (2) lageveränderbar angeordnet und/oder umgestaltbar ausgeführt ist und der mit Wechselgewichten (15) ausgestattete Arm (13) mit einem ebenfalls am wandartigen Teil (5) lageveränderbaren Anschlag (25) zusammenwirkt.

2. Trainingsgerät nach Anspruch 1, dadurch gekennzeichnet, daß das abgepolsterte Widerlager (16) einen Rahmen aufweist, der mit einem seitlichen, gfs. winkelverstellbaren Ausleger (17) ausgestattet ist, der sich von der Kurbelseite her (vgl. 6) in jeweils einer Halterung (z.B. 18) von mehreren Halterungen (18-21) festlegen läßt, die flächig verteilt an oder in dem wandartigen Teil (5) des Gestells (2) vorgesehen sind.

3. Trainingsgerät nach den Ansprüchen 1 und 2, dadurch gekennzeichnet, daß der Ausleger (17) im Querschnitt ein Profil, z.B. eine Kastenform aufweist und die verteilt in dem wandartigen Teil (5) vorgesehenen Halterungen (18-21) diesem Profil angepaßt sind.

4. Trainingsgerät nach den Ansprüchen 1 bis 3, dadurch gekennzeichnet, daß der Rahmen des Widerlagers (16) nach vorn und/oder nach rückwärts verlängerbar ist und der jeweils verlängernde Teil (22) - wie das Widerlager (16) selbst - abgepolstert ist.

5. Trainingsgerät nach Anspruch 4, dadurch gekennzeichnet, daß der verlängernde Teil (22) in den Rahmen lagesicher einsteckbar, austauschbar und leicht abgeknickt ausgeführt ist.

6. Trainingsgerät nach den Ansprüchen 1 bis 5, dadurch gekennzeichnet, daß der z.B. aus einem elastischen Klotz bestehende und mit dem gewichtsbelasteten Arm (13) zusammenwirkende Anschlag (25) mit einem Ausleger (24) ausgestattet ist, der sich von der Armseite her (vgl. 7) in Aussparungen (23) des wandartigen Teiles (5) einstecken läßt, wobei die Aussparungen (23) etwa entlang eines Kreisbogens um die Lagerwelle (10) des gewichtsbelesteten Armes (13) vorgesehen sind.

7. Trainingsgerät nach den Ansprüchen 1 bis 6, dadurch gekennzeichnet, daß die Standschienen (3, 4) des Gestells (2) zur Aufnahme eines Sitzes (27), einer Trainingsbank (16a) o. dgl. für den Trainierenden (26) hergerichtet sind, indem sie den Anschlüssen (33, 34) des Sitzes (27), der Trainingsbank (16a) o. dgl. entsprechende Aufnahmen (vgl. 35, 36) aufweisen.

8. Trainingsgerät nach den Ansprüchen 1 bis 7, dadurch gekennzeichnet, daß der Ausleger (17) des Widerlagers (16) und/oder der Ausleger (24) des Anschlages (25) für den Arm (13) in geschlitzte Hakenformen (83) übergehen, die in entsprechend angeordnete schlitzartige Aussparungen (18, 23) der Seitenteile (6, 7) des wandartigen Teiles (5) einschiebbar sind und nach dem Verschieben in Schlitzrichtung die Seitenteile (6, 7) spielfrei übergreifen, wobei die Endstellung durch einen Rastbolzen oder durch eine Schraube (vgl. 85) lagegesichert ist.

9. Trainingsgerät nach den Ansprüchen 1 bis 7, dadurch gekennzeichnet, daß die Halterungen (18-21) und die Aussparungen (23) für die Ausleger (17, 24) sacklochartig ausgeführt und von den, den Einschiebeseiten gegenüberliegenden Seiten her mit die Seitenteile (6, 7) durchsetzenden und in Teile der Ausleger (17, 24) eingreifenden Schrauben (46, 47) festlegbar sind.

10. Trainingsgerät nach den Ansprüchen 1 bis 9, dadurch gekennzeichnet, daß zwecks richtigen Einsetzens der Ausleger (17, 24) für die einzelnen Trainingsübungen die Halterungen (18-21) und die Aussparungen (23) durch Umrandungen (39-43), pfeilartige Dreiecke (44) o. dgl. farbig oder sonstwie gekennzeichnet sind, wobei das "Wo-Einsetzen" der Ausleger (17, 24) einer konzentrisch zur Welle (10) angeordneten Einstellscheibe (37) im Zusammenhang mit einem Ubungsmöglichkeiten aufzeigenden Aufkleber (38) entnehmbar ist.

11. Trainingsgerät nach den Ansprüchen 1 bis 10, dadurch gekennzeichnet, daß das Gerät (1) eine Einsteighilfe (49) für den Trainierenden (26) aufweist, die aus zwei zur Armwelle (10) parallelen Bolzen (54) besteht, von denen einer links und der andere rechts und beide leicht unter der Welle (10) des Armes (13) in dem wandartigen Teil (5) verschiebbar gelagert (vgl. 50-53) sind, und zwar derart, daß sie ausgefahren als Auflage für den Arm (13) dienen können und eingefahren den Weg des Armes (13) frei geben.

12. Trainingsgerät nach den Ansprüchen 1 bis 11, dadurch gekennzeichnet, daß dem Arm (13) eine Überschlagsicherung (56) zugeordnet ist, die aus einem in Oberansicht trapezförmigen und in Seitenansicht schnabelartigen (vgl. 57) kräftigen Blech besteht, das am wandartigen Teil (5) befestigt (vgl. 58) ist und in die mögliche Kreisbahn des Armes (13) hineinragt.

13. Trainingsgerät nach den Ansprüchen 1 bis 12, dadurch gekennzeichnet, daß die Trainingsbank (16a) einen vorderen Standfuß (32) aufweist, der nach vorn und nach rückwärts ragende, in die Aufnahmen (vgl. 35, 36) der Standschienen (3, 4) passende und festlegbare Anschlüsse (33, 34) aufweist.

14. Trainingsgerät nach Anspruch 13, dadurch gekennzeichnet, daß die Liegegelegenheit (61) der Trainingsbank (16a) aus zwei Teilen (59, 60) besteht, die scharniergelenkig (vgl. 68) miteinander in Verbindung stehen und der eine Teil (59) mit seiner U-förmig gestalteten Unterseite (69) mit Gleit- bzw. Schiebesitz einen Längsholm (62) der Trainingsbank (16a) übergreift und die z.B. aus entsprechend abgekantetem Blech bestehende U-Form (69) an ihrem der Gelenkverbindung (vgl. 68) abgekehrten Ende schräg- und feststellbar (vgl. 79) am Längsholm (62) angreift.

15. Trainingsgerät nach den Ansprüchen 13 und 14, dadurch gekennzeichnet, daß die U-Form (69) des einen Teiles (59) zumindest die Höhe des Längsholmes (62) erreicht, bevorzugt diese Höhe jedoch übersteigt und im Bereich des Endes in der Höhe übereinander angeordnete Bohrungen (70) aufweist, die sich zur Aufnahme eines Vorsteckers (79) o. dgl. in Deckung mit Querbohrung (71) des Längsholmes (62) bringen lassen.

16. Trainingsgerät nach den Ansprüchen 13 bis 15, dadurch gekennzeichnet, daß die Querbohrungen (71) sich in gleichen oder ungleichen Abständen über die ganze Länge des Längsholmes (62) erstrecken und dicht unter der Oberseite des Holmes (62) vorgesehen sind.

17. Trainingsgerät nach den Ansprüchen 13 bis 16 dadurch gekennzeichnet, daß die Trainingsbank (16a) an dem einen Ende zwei seitliche, senkrecht stehende Führungen (72, 73) aufweist, in die sich entweder Ankerstangen von Kombinationsgeräten oder Trägerstangen (74, 75) für einen Querbolzen (78) o. dgl. einstecken lassen, wobei letzterer der Abstützung des längeren Teiles (60) der Liegegelegenheit (61) dient.

## Claims

1. Training appliance (1), which consists substantially of a frame (2) resting on the floor, a counterbearing (16) - for the trainee (26) - carried by the frame (2) and a training crank (11), wherein the latter stands in driving connection by way of its shaft (9) either indirectly, for example by way of a gear (8), or directly with an arm (13), which lies opposite the crank (11) and is equipped with exchangeable weights (15), and this connection is disengageable for the purpose of alteration of the angular setting between the crank (11) and the arm (13), characterised by the construction of the training appliance (1) as multipurpose appliance in that the counterbearing (16) for the trainee (26) is arranged to be variable in position at or in an upright and wall-like part (5) of the frame (2) and/or constructed to be re- structurable and the arm (13) equipped with exchangeable weights (15) co-operates with an abutment (25) likewise variable in position at the wall-like part (5).

2. Training appliance according to claim 1, characterised thereby, that the padded counterbearing (16) displays a frame which is equipped with a lateral projection (17), which is in a given case angularly adjustable and lets itself be fixed from the crank side (compare 6) in a respective mount (for example 18) of several mounts (18 to 21), which are provided are- ally distributed at or in the wall like part (5) of the frame (2).

3. Training appliance according to the claims 1 and 2, characterised thereby, that the projection (17) displays a profile, for example a box shape, in cross-section and the mounts (18 to 21), which are provided distributed in the wall-like part (5), are adapted to this profile.

4. Training appliance according to the claims 1 to 3, characterised thereby, that the frame of the counterbearing (16) is prolongable forwardly and/or rearwardly and the respective prolonging part (22) is padded just as the counterbearing (16) itself.

5. Training appliance according to claim 4, characterised thereby, that the prolonging part (22) is constructed to be slightly kinked, exchangeable and pluggable into the frame securely in position.

6. Training appliance according to the claims 1 to 5, characterised thereby, that the abutment (25), which co-operates with the weight-loaded arm (13) and consists for example of an elastic block, is equipped with a projection (24), which lets itself be plugged from the arm side (compare 7) into recesses (23) of the wall-like part (5), wherein the recesses (23) are provided roughly along a circular arc around the bearing shaft (10) of the weight-loaded arm (13).

7. Training appliance according to the claims 1 to 6, characterised thereby, that the stand rails (3, 4) of the frame (2) are prepared for the reception of a seat (27), a training bench (16a) or the like for the trainee (26) in that they display receptacles (compare 35, 36) corresponding with the connections (33, 34) of the seat (27), the training bench (16a) or the like.

8. Training appliance according to the claims 1 to 7, characterised thereby, that the projection (17) of the counterbearing (16) and/or the projection (24) of the abutment (25) for the arm (13) pass over into slotted hook shapes (83), which are pushable into correspondingly arranged slot-like recesses (18, 23) of the side parts (6, 7) of the wall-like part (5) and after the displacement in slot direction engage free of play over the side parts (6, 7), wherein the end setting is secured in position by a detent pin or by a screw (compare 85).

9. Training appliance according to the claims 1 to 7, characterised thereby, that the mounts (18 to 21) and the recesses (23) for the projections (17, 24) are constructed in the manner of a blind hole and fixable from the sides lying opposite the insertion sides by screws (46, 47) passing through the side parts (6, 7) and engaging into parts of the projections (17, 24).

10. Training appliance according to the claims 1 to 9, characterised thereby, that the recesses (23) are characterised by colours or otherwise by edgings (39 to 43), arrow-like triangles (44) or the like for the purpose of the correct insertion of the projections (17, 24) for the individual training exercises, wherein the "where to insert" of the projections (17, 24) is inferrable from a setting disc (37), which is arranged concentrically with the shaft (10), in conjunction with a sticker (38) indicating exercise possibilities.

11. Training appliance according to the claims 1 to 10, characterised thereby, that the appliance (1) displays a step-in aid (49) - for the trainee (26) - consisting of two pins (54), which are parallel to the arm shaft (10) and of which one is borne to the left of and the other to the right of and both slightly below the shaft (10) of the arm (13) to be displaceable (compare 50 to 53) in the wall-like part (5), and namely in such a manner that they serve as support for the arm (13) when moved out and clear the path of the arm (13) when moved in.

12. Training appliance according to the claims 1 to 11, characterised thereby, that the arm (13) is associated with a turnover protection (56), which consists of a strong metal plate, which is trapezoidal in the view from above and beak-like (compare 57) in the view from the side, is fastened (compare 58) at the wall-like part (5) and which projects into the possible circular path of the arm (13).

13. Training appliance according to the claims 1 to 12, characterised thereby, that the training bench (16a) displays a front stand foot (32), which displays forwardly and rearwardly projecting connections (33, 34), which fit into and are fixable in the recepta- des (compare 35, 36) of the stand rails (3, 4).

14. Training appliance according to claim 13, characterised thereby, that the reclining facility (61) of the training bench (16a) consists of two parts (59, 60), which each stand in connection with the other articulated by a hinge (compare 68) and the one part (59) by its underside (69) structured in U-shape with glide or slide seating engages over a longitudinal stay (62) of the training bench (61 a) and the U-shape (69), which consists for example of an appropriately bevelled metal plate, at its end remote from the hinge connection (compare 68) engages at the longitudinal stay (62) to be inclinable and fixable (compare 79).

15. Training appliance according to the claims 13 and 14, characterised thereby, that the U-shape (69) of the one part (59) reaches at least the height of the longitudinal stay (62), preferably however exceeds this height, and in the region of the end displays bores (70), which are arranged one above the other in height and let themselves be brought into congruency with a transverse bore (71) of the longitudinal stay (62) for the reception of a cotter pin (79) or the like.

16. Training appliance according to the claims 13 to 15, characterised thereby, that the transverse bores (71) extend at equal or unequal spacings over the entire length of the longitudinal stay (62) and are provided closely below the upper side of the stay (62).

17. Training appliance according to the claims 13 to 16, characterised thereby, that the training bench (16a) at the one end displays two lateral perpendicular guides (72, 73), into which either anchor rods of combination appliances or carrier rods (74, 75) for a transverse pin (78) or the like let themselves be plugged, wherein the latter serves to support the longer part (60) of the reclining facility (61).

## Revendications

1. Appareil d'exercices physiques (1) comprenant essentiellement un bâti (2) reposant sur le sol, un support corporel (16) reposant sur le bâti pour la personne à l'entraînement (26) et une manivelle d'entraînement (11), cette dernière étant en liaison motrice directement par son arbre (9), par exemple par un engrenage (8), ou indirectement par un bras (13) muni de poids interchangeables (15) opposé à la manivelle (11), et que cette liaison peut être libérée pour modifier la position angulaire entre la manivelle (11) et le bras (13), caractérisé en ce que l'appareil d'exercices (1) est réalisé en tant qu'appareil à utilisation multiple, en prévoyant que le support (16) pour la personne à l'entraînement (26) soit placé sur ou dans une partie (5) droite et sous la forme d'une paroi du bâti (2) de façon à ce que la position de ce dernier puisse être modifiée et/ou transformée et en ce que le bras (13) muni de poids interchangeables (15) coopère avec une butée (25) dont la position peut être modifiée et qui est prévue également à la partie (5) affectant la forme d'une paroi.

2. Appareil d'exercices selon la revendication 1, caractérisé en ce que le support (16) rembourré présente un cadre muni d'un accoudoir (17) latéral dont la position angulaire peut être modifiée le cas échéant et qui peut être fixé depuis le côté de la manivelle (voir 6) dans une fixation (par ex. 18) de plusieurs fixations (18 à 21) réparties de façon plane ou dans la partie (5) affectant la forme d'une paroi du bâti (2).

3. Appareil d'exercices selon les revendications 1 et 2, caractérisé en ce que l'accoudoir (17) présente dans la section transversale un profil, par exemple en forme de boîte, et en ce que les fixations (18, 21) prévues dans la partie (5) affectant la forme d'une paroi sont adaptées à ce profil.

4. Appareil d'exercices selon les revendications 1 à 3, caractérisé en ce que le cadre du support (16) peut être prolongé vers l'avant et/ou vers l'arrière et en ce que la partie prolongeante (22) - comme le support (16) lui-même - est rembourrée.

5. Appareil d'exercices selon la revendication 4, caractérisé en ce que la partie prolongeante (22) est réalisée de façon à pouvoir être emboîtée dans le cadre tout en respectant la sécurité de position et à pouvoir être changée et en ce qu'elle est réalisée de façon légèrement courbe.

6. Appareil d'exercices selon les revendications 1 à 5, caractérisé en ce que la butée (25) consistant par exemple en un bloc élastique et coopérant avec le bras (13) muni de poids est pourvue d'un accoudoir (24) pouvant être emboîté depuis le côté du bras (voir 7) dans des évidements (23) de la partie (5) affectant la forme d'une paroi, les évidements (23) étant prévus à peu près le long d'un arc de cercle autour de l'arbre (10) du bras (13) portant les poids.

7. Appareil d'exercices selon les revendications 1 à 6, caractérisé en ce que les rails (3, 4) du bâti (2) sont prévus pour recevoir un siège (27), un banc d'entraînement (16a), ou analogues pour la personne à l'entraînement (26), en présentant des logements (voir 35, 36) correspondant aux raccords (33, 34) du siège (27), du banc d'entraînement (16a) ou analogues.

8. Appareil d'exercices selon les revendications 1 à 7, caractérisé en ce que l'accoudoir (17) du support (16) et/ou l'accoudoir (24) de la butée (25) pour le bras (13) se terminent par des crochets à fente (83), pouvant être introduits dans des évidements (18, 23) en forme de fente prévus de façon correspondante dans des parties latérales (6, 7) de la partie affectant la forme d'une paroi (5) et après le déplacement dans le sens des fentes recouvrent sans jeu les parties latérales (6, 7), la position finale étant assurée en ce qui concerne la position par un boulon d'arrêt ou une vis (voir 85).

9. Appareil d'exercices selon les revendications 1 à 7, caractérisé en ce que les fixations (18, 21) et les évidements (23) pour les accoudoirs (17, 24) sont réalisées sous forme de trou borgne et peuvent être fixées depuis les côtés opposés aux côtés d'emmanchement au moyen de vis (46, 47) traversant les parties latérales (6, 7) et pénétrant dans des parties des accoudoirs (17, 24).

10. Appareil d'exercices selon les revendications 1 à 9, caractérisé en ce que, afin d'assurer une mise en place correcte des accoudoirs (17, 24) pour les différents exercices, les fixations (18, 21) et les évidements (23) sont caractérisés par une couleur ou, d'une autre façon, par des encadrements (39, 43), par des triangles sous forme de flèches (44) ou analogues, et "l'endroit de mise en place" des accoudoirs (17, 24) peut être repéré au moyen d'un disque de réglage (37) disposé de façon concentrique par rapport à l'arbre (10) en liaison avec une étiquette adhésive (38) indiquant des possibilités d'exercices.

11. Appareil d'exercices selon les revendications 1 à 10, caractérisé en ce que l'appareil (1) présente une poignée (49), pour aider à monter la personne à l'entraînement (26), consistant en deux boulons parallèles (54) à l'arbre du bras (10), disposés de façon à pouvoir être déplacés l'un à gauche et l'autre à droite et les deux légèrement sous l'arbre (10) du bras (13) dans la partie affectant la forme d'une paroi (5) (voir 50-53), et ceci de façon à ce qu'ils puissent servir en position sortie de support au bras (13) et en position rentrée libèrer le mouvement du bras (13).

12. Appareil d'exercices selon les revendications 1 à 11, caractérisé en ce que le bras (13) présente une sécurité contre un mouvement circulaire (56), consistant en une tôle solide ayant une forme trapézoïdale vue d'en haut et une forme de bec vue de côté (voir 57), ladite tôle étant fixée sur la partie affectant la forme d'une paroi (5) (voir 58) et faisant saillie dans la trajectoire circulaire éventuelle du bras (13).

13. Appareil d'exercices selon les revendications 1 à 12, caractérisé en ce que le banc d'entraînement (16a) présente un pied de support avant (32) muni de raccords (33, 34) faisant saillie vers l'avant et vers l'arrière, ces raccords étant adaptés et pouvant être fixés dans les logements (voir 35, 36) des rails (3, 4).

14. Appareil d'exercices selon la revendications 13, caractérisé en ce que le dispositif pour la position couchée (61) du banc d'entraînement (16a) comprend deux parties (59, 60) articulées l'une à l'autre par une charnière (voir 68), et dont l'une des parties (59), par sa face inférieure (69) en forme de U avec ajustement glissant et ajustement appuyé, recouvre un longeron longitudinal (62) du banc d'entraînement (16a), et en ce que la forme en U (69), réalisée par exemple en une tôle repliée de façon correspondante, attaque par son extrémité éloignée de l'assemblage articulé (voir 68) de façon oblique et pouvant être fixée au longeron longitudinal (62).

15. Appareil d'exercices selon les revendications 13 et 14, caractérisé en ce que la forme en U (69) d'une des parties (59) atteint au moins la hauteur du longeron longitudinal (62), mais dépasse de préférence cette hauteur et présente dans la zone de l'extrémité en hauteur des perforations prévues les unes au-dessus des autres (70) pouvant être amenées en correspondance avec des perforations transversales (71) du longeron longitudinal (62) pour recevoir une clavette (79) ou analogue.

16. Appareil d'exercices selon les revendications 13 à 15, caractérisé en ce que les perforations transversales (71) s'étendent à des intervalles égaux ou inégaux sur toutes la longueur du longeron longitudinal (62) et en ce qu'elles sont prévues directement sous la face supérieure du longeron longitudinal (62).

17. Appareil d'exercices selon les revendications 13 à 16, caractérisé en ce que le banc d'entraînement (16a) présente, à l'une de ses deux extrémités, des guidages latéraux (72, 73) disposés verticalement dans lesquels peuvent être emboîtées soit des tiges de dispositifs combinés soit des tiges de support (74, 75) pour un boulon transversal (78) ou analogue, ce dernier servant de support à la partie plus longue (60) du dispositif pour la position couchée (61).
